# FASCICULE DE BREVET EUROPEEN

(11) **EP 1 698 025 B1**
(45) Date de publication et mention de la délivrance du brevet: **09.05.2007**
(21) Numéro de dépôt: 04803414.4
(22) Date de dépôt: 30.11.2004
(51) Int. Cl.: H01R 13/514, H01R 13/518

(54) **Dispositif de verrouillage d'un module de connecteur dans un porte-module**
Einrichtung zum Verriegeln eines Verbindermoduls in einem Modulhalter
Device for locking a connector module in a module holder

(30) Priorité: 19.12.2003 FR 0315049
(43) Date de publication de la demande: 06.09.2006
(73) Titulaire: FCI, 78000 Versailles (FR)
(72) Inventeur: DAUDIN, Philippe, F-28130 Pierres (FR); SCHMITT, Gilles, F-28210 Senantes (FR)
(74) Mandataire: Regi, François-Xavier
(86) Numéro de dépôt international: PCT/EP2004/013652
(87) Numéro de publication internationale: WO 2005/069444

(56) Documents cités:
- DE-A- 19 530 335
- DE-A- 19 638 368

## Description

La présente invention concerne un dispositif de verrouillage d'un module de connecteur dans un porte-module.

Dans le domaine automobile notamment, il est connu de prévoir des modules porte-contacts électriques et de disposer ces modules dans des cadres, formant porte-modules, pourvus de systèmes d'aide à l'accouplement tels que des étriers mobiles de verrouillage avec un connecteur complémentaire. Un tel module est décrit dans le document DE-A-195 30 335.

Une telle disposition permet en particulier de pré-câbler les modules avec leurs contacts électriques et les faisceaux électriques auxquels ils sont raccordés puis de les monter dans leurs cadres de réception pour réaliser des boîtiers de connecteurs complets.

La présente invention concerne un boîtier de connecteur comportant un dispositif de verrouillage du module dans le cadre pour lequel l'étrier participe au verrouillage du module afin en particulier de positionner précisément le module par rapport au connecteur complémentaire.

Pour ce faire, l'invention concerne principalement un boîtier de connecteur comportant au moins un module porte-contacts, un cadre de réception de ce module et un étrier, d'aide à l'accouplement avec un connecteur complémentaire, manoeuvrable entre une position de désaccouplement et une position d'accouplement du boîtier avec le connecteur complémentaire, pour lequel l'étrier comporte des moyens de retenue du module dans une position de verrouillage du module dans le cadre.

Les moyens de retenue du module peuvent notamment être agencés de telle sorte qu'ils sont actifs lorsque l'étrier est en position d'accouplement du boîtier avec le connecteur complémentaire et inactifs lorsque l'étrier est en position de désaccouplement.

Avantageusement, le module et le cadre comportent des premiers moyens d'encliquetage complémentaires maintenant le module en position de verrouillage dans le cadre.

Plus particulièrement, le module et le cadre peuvent comporter des seconds moyens d'encliquetage complémentaires de maintien du module dans une position reculée de pré-montage du module dans le cadre.

En mode de réalisation particulier, les premiers moyens d'encliquetage du module dans le cadre comportent un doigt ressort porté par le cadre et un premier élément de butée porté par le module.

Plus particulièrement, le doigt ressort peut coopérer avec un second élément de butée porté par le module pour réaliser les seconds moyens d'encliquetage.

L'étrier peut notamment être un étrier coulissant dans le cadre transversalement à une direction d'accouplement du boîtier avec le connecteur complémentaire, les moyens de retenue du module comprenant un rail transversal venant en appui sur un épaulement d'une nervure du module pour verrouiller le module dans le cadre.

Selon un mode de réalisation particulièrement avantageux de l'invention, le module et l'étrier comportent des moyens complémentaires d'interdiction de manoeuvre de l'étrier, module hors-position de verrouillage.

Ces moyens complémentaires d'interdiction de manoeuvre de l'étrier sont avantageusement constitués par ladite nervure et une arête frontale dudit rail.
- En figure 1:: Une vue en perspective des constituants d'un boîtier de connecteur selon l'invention;
- En figure 2:: Une vue en perspective du boîtier de la figure 1, module en position pré-monté;
- En figure 3:: Une vue du boîtier de la figure 1 en position d'accouplement avec un boîtier de connecteur complémentaire;
- En figure 4:: Une vue de côté en coupe du boîtier de la figure 1 module en position pré-monté;
- En figure 5:: Une vue de côté en coupe du boîtier de la figure 1 module en position monté.
- En figure 6:: Une vue de dessous d'un module et d'un étrier selon l'invention, l'étrier étant en position de désaccouplement;
- En figure 7:: Une vue de dessous d'un module et d'un étrier selon l'invention, l'étrier étant en position d'accouplement.

Le boîtier 10 de connecteur représenté en figure 1 comporte au moins un module 2 porte-contacts 100. De tels modules porte-contacts sont fréquemment utilisés, notamment dans le cadre de réalisation de faisceaux automobiles pour rendre plus aisée la manipulation des boîtiers à câbler.

Par contre, lors de l'équipement d'un véhicule, il est souhaitable de prévoir des dispositifs de connexion pourvus d'aides à l'accouplement et notamment des dispositifs à levier ou à étrier pour faciliter le raccordement des connecteurs entre eux ou sur des équipements électroniques.

Selon l'exemple représenté, le dispositif d'aide à l'accouplement comporte un étrier 3 pourvu de rampes 13 destinées à la réception de pions 12 portés par un connecteur complémentaire 4 représenté en figure 4 pour permettre l'accouplement du boîtier 10 et du connecteur complémentaire 4.

L'étrier 3 coulisse dans un cadre 1 de réception du module 2 et est manoeuvrable entre une position de désaccouplement du boîtier 10 avec le connecteur complémentaire 4 pour laquelle les pions 12 sont dégagés des rampes 13 et une position d'accouplement du boîtier 10 avec le connecteur 4 complémentaire pour laquelle les pions 12 sont reçus au fond des rampes 13.

Le module 2 est reçu dans le cadre 1 et peut être positionné dans une position de pré-montage représentée en figures 2 et 4 et enfoncé dans le cadre 1 dans une position de verrouillage représentée notamment en figure 5.

Pour maintenir le module 2 en position de verrouillage dans le cadre 1 le module 2 et le cadre 1 comportent des premiers moyens 8, 15 d'encliquetage complémentaires maintenant le module en position de verrouillage dans le cadre. Ces moyens sont constitués de doigts ressort 8 ou linguet sur le cadre et de premières butées 15 sur le module 2. Les doigts ressort comportent une face 8a d'appui contre les butées 15 s'opposant au retrait du module. Selon l'exemple deux premières butées sont disposées sur des faces latérales externes du module et deux doigts sont disposés sur des faces internes du cadre en regard desdites faces latérales.

Pour maintenir le module 2 en position de pré-montage dans le cadre 1 le module et le cadre comportent des seconds moyens 8, 9 d'encliquetage complémentaires de maintien du module dans une position reculée de pré-montage du module dans le cadre. Ces seconds moyens comprennent les doigts ressort 8 et des secondes butée 9 positionnées sur les faces latérales du module en avant des premières butées par rapport à la face d'accouplement 14 du module avec le connecteur complémentaire 4.

Selon la présente invention, l'étrier 3 comporte des moyens 5 de retenue du module 2 dans une position de verrouillage du module 2 dans le cadre 1. Ces moyens de retenue agissent sur une surface du module telle qu'un épaulement sur des nervures 6 ou des pions du module et permettent d'appliquer la face d'accouplement 14 du module contre une face correspondante du connecteur complémentaire 4, ce, directement sous l'action de l'étrier 3. Ainsi, selon l'invention, le positionnement du module par rapport au connecteur complémentaire 4 n'est plus tributaires des dimensions et d'éventuels jeux de positionnement du module dans le cadre mais est directement obtenu par l'appui de l'étrier sur le module lors de l'engagement des pions 12 du connecteur complémentaire dans les rampes 13 de l'étrier. En outre aucune perte d'effort d'insertion sur les contacts portés par le module et par le connecteur complémentaire due à un éventuel manque de rigidité du cadre n'est à craindre puisque selon l'invention l'étrier appuie directement sur le module.

Par contre, pour permettre l'insertion du module dans le cadre, les moyens de retenue sont inactifs lorsque l'étrier est en position de désaccouplement c'est à dire qu'ils sont désengagés .

Comme vu précédemment, l'étrier 3 est un étrier qui coulisse dans le cadre transversalement à une direction d'accouplement du boîtier avec le connecteur complémentaire. Pour que l'étrier appuie sur le module lors de l'accouplement du boîtier 10 avec le connecteur complémentaire 4, les moyens 5 de retenue du module comprennent deux rails transversaux 5 venant en appui sur les épaulements 7 des nervures 6 du module 2. Ainsi, l'étrier verrouille le module 2 dans le cadre 1 et appuie directement le module sur le connecteur complémentaire 4.

Lorsque l'éther est en position d'attente ou de désaccouplement du boîtier avec un connecteur complémentaire, comme schématisé en figures 1 et 2 et en figure 6 ou seuls le module et l'étrier sont représentés, le module peut être inséré dans le cadre, les rails 5 de l'étrier sont écartés du parcours des nervures 6 lors du passage du module de la position de pré-montage à la position de verrouillage. Par contre, si l'étrier est hors de la position d'attente, par exemple dans une position intermédiaire entre la position d'attente et la position d'accouplement, le rail 5 empêche de monter le module dans le cadre.

De même, lorsque le module est positionné dans le cadre, une manoeuvre de l'étrier de la position d'attente vers la position de verrouillage n'est pas possible tant que le module n'est pas en position de verrouillage. En effet, si par exemple le module est dans la position de pré-montage ou dans une position intermédiaire entre la position de pré-montage et la position de verrouillage, la nervure 6 se trouve sur le chemin d'une arête frontale 11 du rail et bloque la manoeuvre de l'étrier.

Par contre comme représenté en figure 7, lorsque le module est en position de verrouillage, les rails 5 de l'étrier peuvent coulisser sur les épaulements des nervures 6.

Ainsi, le dispositif selon l'invention permet une grande précision de positionnement du module 2 par rapport au connecteur complémentaire 4, une excellente transmission des efforts appliqués à l'étrier 3 sur le module 2 lors de l'accouplement avec un connecteur complémentaire 4 et une sécurité de fonctionnement puisque l'étrier 3 ne peut être manoeuvré de la position de désaccouplement vers la position d'accouplement si le module n'est pas dans la position de verrouillage, mais est dans une position intermédiaire entre la position de pré-montage et la position de verrouillage.

## Revendications

1. - Boîtier (10) de connecteur comportant au moins un module (2) porte-contacts, un cadre (1) de réception de ce module (2) et un étrier (3), d'aide à l'accouplement avec un connecteur (4) complémentaire, manoeuvrable entre une position de désaccouplement et une position d'accouplement du boîtier (10) avec le connecteur (4) complémentaire, **caractérisé en ce que** l'étrier (3) comporte des moyens (5) de retenue du module (2) dans une position de verrouillage du module (2) dans le cadre (1),

2. - Boîtier de connecteur selon la revendication 1 **caractérise en ce que** les moyens (5) de retenue du module sont agencés de telle sorte qu'ils sont actifs lorsque l'étrier est en position d'accouplement du boîtier (10) avec le connecteur complémentaire (4) et inactifs lorsque l'étrier est en position de désaccouplement.

3. - Boîtier de connecteur selon la revendication 1 ou 2 **caractérisé en ce que** le module (2) et le cadre (1) comportent des premiers moyens (8, 15) d'encliquetage complémentaires maintenant le module en position de verrouillage dans le cadre.

4. - Boîtier de connecteur selon la revendication 1 ou 2 **caractérisé en ce que** le module (2) et le cadre (1) comportent des seconds moyens (8, 9) d'encliquetage complémentaires de maintien du module dans une position reculée de pré-montage du module dans le cadre.

5. - Boîtier de connecteur selon l'une quelconque des revendications précédentes **caractérisé en ce que** les premiers moyens (8, 15) d'encliquetage du module (2) dans le cadre (1) comportent un doigt ressort (8) porté par le cadre et un premier élément de butée (15) porté par le module.

6. - Boîtier de connecteur selon la revendication 5 **caractérisé en ce que** le doigt ressort coopère avec un second élément de butée (9) porté par le module pour réaliser les seconds moyens d'encliquetage (8, 9).

7. - Boîtier de connecteur selon l'une quelconque des revendications précédentes **caractérisé en ce que** l'étrier (3) est un étrier coulissant dans le cadre transversalement à une direction d'accouplement du boîtier avec le connecteur complémentaire, les moyens (5) de retenue du module comprenant un rail transversal (5) venant en appui sur un épaulement (7) d'une nervure (6) du module (2) pour verrouiller le module (2) dans le cadre (1).

8. - Boîtier de connecteur selon l'une quelconque des revendications précédentes **caractérisé en ce que** le module 12) et l'étrier (3) comportent des moyens complémentaires (6, 11) d'interdiction de manoeuvre de l'étrier, module hors-position de verrouillage.

9. - Boîtier de connecteur selon les revendications 7 et 6 **caractérisé en ce que** les moyens complémentaires (6, 11) d'interdiction de manoeuvre de l'étrier sont constitués par ladite nervure (6) et une arête frontale (11) dudit rail.

## Claims

1. A connector housing (10) comprising at least one contact-holder module (2), a frame (1) for receiving this module (2) and a stirrup (3), for purposes of coupling with a complementary connector (4), that can be maneuvered between a decoupling position and a coupling position for housing (10) and complementary connector (4), **characterized in that** stirrup (3) has means (5) for holding module (2) in a position for locking module (2) in frame (1).

2. The connector housing according to claim 1, further **characterized in that** means (5) for holding the module are arranged so that they are active when the stirrup is in position for coupling housing (10) and complementary connector (4) and inactive when the stirrup is in the decoupling position.

3. The connector housing according to claim 1 or 2, further **characterized in that** module (2) and frame (1) have first complementary latching means (8, 15) for holding the module in locking position in the frame.

4. The connector housing according to claim 1 or 2, further **characterized in that** module (2) and frame (1) have second complementary latching means (8, 9) for holding the module in a set-back position for pre-mounting of the module in the frame.

5. The connector housing according to any one of the preceding claims, further **characterized in that** first means (8, 15) for latching module (2) in frame (1) comprise a spring digit (8) borne by the frame and a first stop element (15) borne by the module.

6. The connector housing according to claim 5, further **characterized in that** the spring digit cooperates with a second stop element (9) borne by the module to create the second latching means (8, 9).

7. The connector housing according to any one of the preceding claims, further **characterized in that** stirrup (3) is a stirrup sliding in the frame crosswise to the direction for coupling the housing and the complementary connector, means (5) for holding the module comprising a cross rail (5) that rests on a shoulder (7) of a rib (6) of module (2) to lock module (2) in frame (1).

8. The connector housing according to any one of the preceding claims, further **characterized in that** module (2) and stirrup (3) comprise complementary means (6, 11) for preventing a maneuvering of the stirrup when the module is not in locking position.

9. The connector housing according to claims 7 and 6, further **characterized in that** complementary means (6, 11) for preventing a maneuvering of the stirrup are made up of said rib (6) and a frontal edge (11) of said rail.

## Patentansprüche

1. Verbindergehäuse (10), das mindestens ein Kontaktträgermodul (2), einen Aufnahmerahmen (1) für dieses Modul (2) und einen Bügel (3) zur Unterstützung der Kopplung mit einem komplementären Verbinder (4) aufweist, der zwischen einer Entkopplungsstellung und einer Kopplungsstellung des Gehäuses (10) mit dem komplementären Verbinder (4) betätigt werden kann, **dadurch gekennzeichnet, dass** der Bügel (3) Mittel (5) für den Halt des Moduls (2) in einer Verriegelungsstellung des Moduls (2) im Rahmen (1) aufweist.

2. Verbindergehäuse nach Anspruch 1, **dadurch gekennzeichnet, dass** die Mittel (5) zum Halt des Moduls so angeordnet sind, dass sie aktiv sind, wenn der Bügel in der Kopplungsstellung des Gehäuses (10) mit dem komplementären Verbinder (4) ist, und inaktiv sind, wenn der Bügel in der Entkopplungsstellung ist.

3. Verbindergehäuse nach Anspruch 1 oder 2, **dadurch gekennzeichnet, dass** das Modul (2) und der Rahmen (1) erste komplementäre Einrastmittel (8, 15) aufweisen, die das Modul in der Verriegelungsstellung im Rahmen halten.

4. Verbindergehäuse nach Anspruch 1 oder 2, **dadurch gekennzeichnet, dass** das Modul (2) und der Rahmen (1) zweite komplementäre Einrastmittel (8, 9) für den Halt des Moduls in einer zurückgezogenen Stellung der Vormontage des Moduls im Rahmen aufweisen.

5. Verbindergehäuse nach einem der vorhergehenden Ansprüche, **dadurch gekennzeichnet, dass** die ersten Einrastmittel (8, 15) des Moduls (2) im Rahmen (1) einen Federfinger (8), der vom Rahmen getragen wird, und ein erstes Anschlagelement (15) aufweisen, das vom Modul getragen wird.

6. Verbindergehäuse nach Anspruch 5, **dadurch gekennzeichnet, dass** der Federfinger mit einem zweiten Anschlagelement (9) zusammenwirkt, das vom Modul getragen wird, um die zweiten Einrastmittel (8, 9) zu realisieren.

7. Verbindergelhäuse nach einem der vorhergehenden Ansprüche, **dadurch gekennzeichnet, dass** der Bügel (3) ein Bügel ist, der im Rahmen quer zu einer Kopplungsrichtung des Gehäuses mit dem komplementären Verbinder gleitet, wobei die Mittel (5) für den Halt des Moduls eine Querschiene (5) aufweisen, die auf einer Schulter (7) einer Rippe (6) des Moduls (2) aufliegt, um das Modul (2) im Rahmen (1) zu verriegeln.

8. Verbindergchäuse nach einem der vorhergehenden Ansprüche, **dadurch gekennzeichnet, dass** das Modul (2) und der Bügel (3) komplementäre Mittel (6, 11) zum Verhindern der Betätigung des Bügels aufweisen, Modul außerhalb der Verriegelungsstellung.

9. Verbindergehäuse nach den Ansprüchen 7 und 6, **dadurch gekennzeichnet, dass** die komplementären Mittel (6,11) zur Verhinderung der Betätigung des Bügels aus der Rippe (6) und einer Stirnkante (11) der Schiene bestehen.
